# EUROPÄISCHE PATENTSCHRIFT

(11) **EP 2 358 601 B1**
(45) Veröffentlichungstag und Bekanntmachung des Hinweises auf die Patenterteilung: **05.09.2012**
(21) Anmeldenummer: 09763831.6
(22) Anmeldetag: 11.11.2009
(51) Int. Cl.: B65C 9/06

(54) **VERFAHREN ZUM AUSRICHTEN EINES BEHÄLTERS UND COMPUTERPROGRAMM**
METHOD FOR ALIGNING A CONTAINER AND COMPUTER PROGRAM
PROCÉDÉ POUR ALIGNER UN CONTENANT ET PROGRAMME D'ORDINATEUR

(30) Priorität: 20.11.2008 DE 102008059229
(43) Veröffentlichungstag der Anmeldung: 24.08.2011
(73) Patentinhaber: KHS GmbH, 44143 Dortmund (DE)
(72) Erfinder: HERMANN, Jürgen, 57520 Rosenheim (DE)
(86) Internationale Anmeldenummer: PCT/EP2009/008025
(87) Internationale Veröffentlichungsnummer: WO 2010/057592

(56) Entgegenhaltungen:
- WO-A1-2004/056658
- WO-A1-2008/028524
- WO-A1-2009/072157
- WO-A2-2008/072070
- DE-A1-102005 041 497
- DE-A1-102005 050 902
- DE-U1-202005 014 456

## Beschreibung

### Technisches Gebiet

Die vorliegende Erfindung betrifft ein Verfahren zum Ausrichten eines Behälters. Des weiteren betrifft die vorliegende Erfindung ein Computerprogramm zum Durchführen des erfindungsgemäßen Verfahrens. Ein derartiges Verfahren ist aus DE 20 2005 014456U1 oder aus IT M 120 072 267 A1 bekannt.

### Beschreibung des Standes der Technik

Verfahren und Vorrichtungen zum Ausrichten von Behältern, insbesondere von Flaschen und für den Einsatz in Abfüll- und Etikettieranlagen, sind im Stand der Technik bekannt.

So zeigt die Offenlegungsschrift DE 10 2005 050 902 A1 eine Vorrichtung zum Ausrichten von Behältern in Bezug auf wenigstens ein geometrisches Behältermerkmal, die einen Transporteur mit Behälteraufnahmen für jeweils einen Behälter und entlang einer von dem Transporteur gebildeten Transportstrecke angeordnete Kameras eines Bilderkennungssystem umfasst, wobei das Bilderkennungssystem durch einen Vergleich der von den Kameras gelieferten Ist-Bilddaten mit in einer Auswert- und Steuerelektronik abgelegten Soll-Bilddaten oder Kennwerten das Ausrichten der Behälter bewirkt.

In dieser bekannten Vorrichtung werden die Behälter anhand eines geometrischen Merkmals ausgerichtet, beispielsweise anhand einer Prägung auf der Oberfläche des Behälters.

Von diesem geometrischen Merkmal wird gemäß dem Stand der Technik ein Bild in der gewünschten Position der Flasche aufgenommen und anschließend eine jeweilige Verzerrung dieses geometrischen Merkmals für die Fälle berechnet, in denen der Behälter jeweils um einen bestimmten Winkel von dieser gewünschten Position verdreht ist. Die so erzeugten Bilder bzw. Bilddaten werden dann als Soll-Bilddaten hinterlegt und verwendet. Im Betrieb der Vorrichtung wird dann mittels einer Kamera ein Bild von dem Behälter bzw. der Flasche aufgenommen und mittels eines Algorithmus das so generierte tatsächliche Ist-Bild mit den hinterlegten Soll-Bilddaten verglichen. Dabei wird bestimmt, mit welchem Bild der Soll-Bilddaten die höchste Übereinstimmung besteht. Anhand der zu diesem Bild in den Soll-Bilddaten hinterlegten Verdrehung des Behälters bzw. der Flasche kann diese dann um den entsprechenden Winkel in die gewünschte Position gedreht werden.

Gemäß dem Stand der Technik können des weiteren mehrere Stufen solcher Ausrichtvorgänge vorgesehen sein, um sukzessive die gewünschte Ausrichtung bzw. Position des Behälters bzw. der Flasche herbeizuführen.

Des weiteren kann innerhalb einer dieser Stufen vorgesehen sein, dass mehrere Kameras gleichzeitig ein Bild der Flasche aufnehmen, das dann mit den Soll-Bilddaten verglichen wird, wobei auch dann der Ausrichtvorgang basierend auf der besten Übereinstimmung vorgenommen wird.

Bei einem derartigen Ausrichtvorgang wird jedoch stets eine beste Übereinstimmung des aufgenommenen Ist-Bilds mit den Soll-Bilddaten bestimmt und zum Ausrichten der Flasche verwendet, selbst wenn diese in absoluter Betrachtung nur eine sehr niedrige Übereinstimmung mit den Soll-Bilddaten darstellt. So wird auch in dem Fall, in dem eine der Kameras das geometrische Behältermerkmal nicht in ihrem Suchbereich erfaßt, etwa weil das geometrische Behältermerkmal so verdreht ist, dass es in einem rechten Winkel zur Kameraachse angeordnet ist, eine beste Übereinstimmung mit einem der Bilder aus den Soll-Bilddaten ermittelt und ein entsprechender Ausrichtvorgang eingeleitet.

Auch wenn diese Problematik in der Regel lediglich in der ersten Stufe des Ausrichtvorgangs auftritt und in den darauffolgenden Stufen meist kompensiert werden kann, besteht generell ein Bedarf an einem Verfahren zum Ausrichten eines Behälters, das eine schnellere und genauere Ausrichtung des Behälters ermöglicht.

### Zusammenfassung der Erfindung

Daher wird erfindungsgemäß ein Verfahren zum Ausrichten eines Behälters entsprechend dem Patentanspruch 1 vorgeschlagen.

Zum Ausrichten der Behälter wird ein neuronales Netz eingesetzt, dem vorab in einem Anlernvorgang beigebracht worden ist, wie das zur Ausrichtung eines Behälters herangezogene geometrische Behältermerkmal in den verschiedenen Orientierungen des Behälters aussieht, und das darüber in der Lage ist, zu erkennen, dass in einem Suchbereich das zu suchende geometrische Behältermerkmal, die sogenannte Suchinstanz, nicht vorhanden ist. Des weiteren ist eine den Ausrichtvorgang steuernde Steuerelektronik dazu in der Lage, eventuelle andere geometrische Behältermerkmale oder Bilder im Suchbereich dahingehend zu klassifizieren, dass diese nicht die Suchinstanz darstellen, indem auch diese sogenannten Exclude-Instanzen als solche vorab angelernt werden.

Auf diese Weise ist die Steuerelektronik im Rahmen der Musterkennung dazu in der Lage, bestimmte Aufnahmen des Suchbereichs von vornherein zu verwerfen, da sie die Such-Instanz nicht enthalten.

In Ausrichtstufen, in denen mehr als eine Kamera Ist-Bilddaten erzeugt, besteht somit die Möglichkeit, die Aufnahmen der Kameras, die die Suchinstanz nicht enthalten, auszusortieren, so dass diese nicht in Konkurrenz zu der Aufnahme treten können, die die Such-Instanz enthält.

Auf diese Weise wird ein sehr viel schnelleres und genaueres Ausrichtverfahren bereitgestellt. Grundsätzlich erfolgt die Mustererkennung, indem die Steuerelektronik die Ist-Bilddaten anhand von Soll-Bilddaten dahingehend klassifiziert, ob sie das geometrische Behältermerkmal enthalten. Die Soll-Bilddaten umfassen dabei das angelernte geometrische Behältermerkmal als Such-Instanz und des weiteren voranstehend beschriebene und ebenso angelernte Exclude-Instanzen.

Das Anlernen der Soll-Bilddaten erfolgt, indem zunächst das auf einer Musterflasche befindliche zu suchende geometrische Behältermerkmal, die Suchinstanz, aufgenommen und abgespeichert wird. Das geometrische Behältermerkmal wird daraufhin von einem Benutzer identifiziert, insbesondere anhand seiner Kontur.

Dieses Anlernen der Such-Instanz kann grundsätzlich am Einsatzort des Verfahrens, d. h. mit der tatsächlich aufgebauten Abfüll- und Etikettieranlage, oder aber abseits davon erfolgen, beispielsweise in einem Labor.

Nachdem die Suchinstanz nun grundsätzlich der Steuerelektronik bekannt ist, wird der Behälter bzw. die Flasche vor einer Bildaufnahmevorrichtung um sich selbst gedreht, wobei in bestimmten Gradschritten jeweilige Bilder des Behälters bzw. der Flasche gemacht werden. Die Vielzahl der Gradschritte hängt insbesondere davon ab, wie genau die Ausrichtung im Betrieb erfolgen soll. Soll beispielsweise eine Ausrichtung auf 1° genau erfolgen, ist es angezeigt, die Bilder ebenfalls in 1°-Schritten, besser in 0,5°-Schritten zu aufzunehmen.

Aus diesen Bildern wird die Suchinstanz nun ausgeschnitten, falls sie noch in dem gesuchten Bereich zu finden ist, was automatisch geschehen kann, da die Suchinstanz bereits vorher angelernt wurde und dem neuronalen Netz bekannt ist.

Der verbleibende Rest des jeweiligen Bildes wird nun automatisch als Exclude-Instanz angelernt.

Auf diese Weise werden also über den gesamten Umfang des Behälters bzw. der Flasche aufgenommene Bilder in dem Anlernvorgang klassifiziert.

Bei der Anwendung des Verfahrens werden die von der Bildaufnahmevorrichtung aufgenommenen Ist-Bilddaten mit den in den Soll-Bilddaten abgelegten Instanzen verglichen und festgestellt, ob der Suchbereich eine Exclude-Instanz oder die Suchinstanz enthält.

Enthält der Suchbereich nur eine Exclude-Instanz, wird dies angezeigt und das entsprechende Bild nicht zur Berechnung der Ist-Position der Flasche verwendet.

Sollte keine der Bildaufnahmevorrichtungen einer Ausrichtungsstufe die Suchinstanz in ihrem Suchbereich aufgenommen haben, d.h. es wurden lediglich Übereinstimmungen mit Exclude-Instanzen festgestellt, kann vorgesehen sein, die Flasche um eine vorgegebene Gradzahl, beispielsweise um 120°, zu drehen, um die Wahrscheinlichkeit zu erhöhen, dass die Bildaufnahmevorrichtungen der nächsten Stufe das geometrische Behältermerkmal in ihrem Suchbereich erfassen können.

Wird festgestellt, dass die Suchinstanz aufgenommen wurde, wird anhand einer Perspektivenverzerrung des geometrischen Behältermerkmals, eines bekannten Abstands der Bildaufnahmevorrichtung zu dem Behälter während der Aufnahme und eines bekannten Durchmessers des Behälters die Ist-Position des Behälters bzw. seine Orientierung berechnet. Aus der Differenz der Ist-Position des Behälters zu der gewünschten Soll-Position des Behälters kann nun die Gradzahl und die Richtung bestimmt werden, in die der Behälter zu drehen ist.

Der genaue Algorithmus zur Bestimmung dieses Verdrehwinkels ist aus dem Stand der Technik bekannt, siehe beispielsweise die eingangs zitierte Offenlegungsschrift DE 10 2005 050 902 A1.

Des weiteren deckt die vorliegende Beschreibung auch ein Computerprogramm mit Programmcode ab, um alle Schritte eines erfindungsgemäßen Verfahrens durchzuführen, wenn das Programm auf einem Computer oder einer entsprechenden Recheneinheit ausgeführt wird. Das Computerprogramm kann auf einem computerlesbaren Datenträger gespeichert sein.

Weitere Vorteile und Ausgestaltungen der Erfindung ergeben sich aus der Beschreibung und der beiliegenden Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispieles in der Zeichnung schematisch dargestellt und wird im Folgenden unter Bezugnahme auf die Zeichnung ausführlich beschrieben.

### Kurzbeschreibung der Zeichnung

Figur 1 zeigt eine schematische Ansicht einer Ausführungsform einer erfindungsgemäßen Vorrichtung, auf der das erfindungsgemäße Verfahren ausgeführt werden kann.

### Ausführliche Beschreibung der Zeichnung

Figur 1 zeigt eine Vorrichtung 1, auf der das erfindungsgemäße Verfahren ausgeführt werden kann.

Die Vorrichtung umfasst ein Karussell 5, in das Behälter 2 über einen Einlauf 3 hineintransportiert und über einen Auslauf 4 hinaustransportiert werden. Von der Etikettierstation 7 werden die Behälter 2 in die gewünschte Orientierung zum Aufbringen eines Etiketts ausgerichtet.

In der dargestellten Ausführungsform sind drei Stufen zur Ausrichtung vorgesehen, wobei die erste Stufe die Bildaufnahmevorrichtungen 8 und 9 umfasst, die zweite Stufe die Bildaufnahmevorrichtung 10 und die dritte Stufe die Bildaufnahmevorrichtung 11. Zur Erfassung qualitativ hochwertiger Bilder sind Hintergrundelemente 13, 14, 15 vorgesehen, die auch beleuchtet sein können.

Der Ausrichtvorgang wird von einer Steuerelektronik 12 gesteuert, die Ist-Bilddaten von den Bildaufnahmevorrichtungen 8, 9, 10, 11 empfängt und Steuerungsanweisungen an Behälteraufnahmen 6 ausgeben kann, auf denen die Behälter 2 angeordnet sind.

Zur Inbetriebnahme und zur Vorbereitung des Ausrichtverfahrens hat ein Anlernvorgang zu erfolgen, bei dem zunächst anhand einer ersten Aufnahme eines Musterbehälters eine Suchinstanz, d.h. ein zur Ausrichtung eines Behälters herangezogenes geometrisches Behältermerkmal, von einem Benutzer identifiziert und die Suchinstanz so einem neuronalen Netz der Steuerelektronik 12 angelernt wird.

Nun folgt eine 360°-Drehung des Behälters vor der Bildaufnahmevorrichtung, wobei beispielhaft pro Grad eine Bildaufnahme getätigt wird. Die dem neuronalen Netz nunmehr bekannte Suchinstanz wird im Suchbereich der Bildaufnahmevorrichtung ausgeschnitten und der verbleibende Suchbereich als Exclude-Instanz automatisch angelernt. Der Anlernvorgang wird nach einer vollständigen 360°-Drehung des Behälters 2 abgeschlossen.

Ist die Vorrichtung 1 an ihrem Einsatzort aufgestellt, kann durch eine Bedienperson der entsprechende Soll-Bilddatensatz aufgerufen werden. Es folgt nun ein langsamer Einlauf eines ersten Behälters bzw. einer ersten Flasche, wobei die Bildaufnahmevorrichtungen 8, 9, 10, 11 so ausgerichtet werden, dass sie die möglichen Lagen der Suchinstanz möglichst genau erfassen. Gewünscht ist selbstverständlich ein möglichst enger optischer Auswertungsbereich.

Anschließend kann der Schnelllauf für die Produktion gestartet werden.

Auf diese Weise kann mittels des erfindungsgemäßen Verfahrens und des erfindungsgemäßen Computerprogramms ein vereinfachtes und somit beschleunigtes sowie qualitativ verbessertes Ausrichten von Behältern, insbesondere Flaschen, bereitgestellt werden.

## Patentansprüche

1. Verfahren zum Ausrichten eines Behälters (2) in Bezug auf mindestens ein geometrisches Behältermerkmal in eine Soll-Position, bei dem durch eine Auswertung von mittels mindestens einer Bildaufnahmevorrichtung (8, 9, 10, 11) erzeugten Ist-Bliddeten in einer Steuerelektronik (12) ein Ausrichten des Behälters (2) bewirkt wird, wobei die Ist-Bilddaten in einem Suchbereich mittels einer Mustererkennung ausgewertet werden, die als Ergebnis eine Ist-Position des Behälters ausgibt, falls das geometrische Behältermerkmal erkannt wird, und anzeigt, falls das geometrische Behältermerkmal nicht erkannt wird, wobei
die Mustererkennung erfolgt, indem die Steuerelektronik (12) die Ist-Bllddaten anhand von Soll-Bilddaten dahingehend klassifiziert, ob sie das geometrische Behältermerkmal enthalten,
**dadurch gekennzeichnet, dass** die Soll-Bilddaten das geometrische Behältermerkmal als Suchinstanz und des weiteren Exclude-Instanzen umfassen, und dass
die Suchinstanz und die Exclude-instanzen in einem Anlernvorgang in den Soll-Bilddaten abgelegt werden.

2. Verfahren nach Anspruch 1, bei dem das Anlernen der SuchInstanz erfolgt, indem Muster-Bilddaten des geometrischen Behältermerkmals erzeugt werden, in denen das geometrische Behaltermerkmal von einem Benutzer identifiziert wird.

3. Verfahren nach Anspruch 2, bei dem die Erzeugung der Muster-Bilddaten mittels der mindestens einen Bildaufnahmevorrichtung (8, 9, 10, 11) erfolgt.

4. Verfahren nach Anspruch 2, bei dem die Erzeugung der Muster-Bilddaten mittels einer separaten Bildaufnahmevorrichtung (8, 9, 10, 11) erfolgt.

5. Verfahren nach Anspruch 1, bei dem das Anlernen der Exclude-Instanzen die folgenden Schritte umfasst:
- Drehen des Behälters um eine bestimmte Gradzahl,
- Erzeugen von Muster-Bilddaten des Suchbereichs des Behälters mittels der Bildaufnahmevorrichtung (8, 9, 10, 11),
- Ausschneiden der SuchInstanz aus dem Suchbereich,
- Automatisches Anlernen des verbleibenden Suchbereichs als Exclude-Instanz,
- Wiederholen der voranstehenden Schritte, bis der Behälter um 360° gedreht ist.

6. Verfahren nach einem der voranstehenden Ansprüche, bei dem bei Ausgabe einer Ist-Position die Ist-Position des Behälters anhand einer Perspektivenverzerrung des geometrischen Merkmals, einem Durchmesser des Behälters und einem Abstand des Behälters zu der mindestens einen Bildaufnahmevorrichtung (8, 9, 10, 11) berechnet wird.

7. Verfahren nach einem der voranstehenden Ansprüche, bei dem der Behälter automatisch um eine bestimmte Gradzahl gedreht wird, falls das geometrische Merkmal von keiner der mindestens einen Bildaufnahmevorrichtung (8, 9, 10, 11) erkannt wird.

8. Computerprogramm mit Programmcodemitteln, um alle Schritte eines Verfahrens nach einem der Ansprüche 1 bis 7 durchzuführen, wenn das Computerprogramm auf einem Computer oder einer entsprechenden Recheneinheit ausgeführt wird.

9. Computerprogramm nach Anspruch 8, das auf einem computerlesbaren Datenträger gespeichert ist.

## Claims

1. Method for aligning a container (2) in relation to at least one geometric container feature in a set position, wherein an alignment of the container (2) is carried out by an analysis of at least one actual image datum in a control circuit (12) taken by means of at least one image recording device (8, 9, 10, 11), wherein the actual image data are analysed in a search region by means of a pattern recognition which provides an actual position of the container as a result if the geometric container feature is recognised, and displays if the geometric container feature has not been recognised, wherein the pattern recognition takes place in that the control circuit (12) classifies the actual image data on the basis of nominal image data to check whether they contain the geometric feature, **characterised in that** the nominal image data comprise the geometric container feature as a search instance and also comprise exclude instances, and that the search instance and the exclude instances are stored in the nominal image data in a learning process.

2. Method according to claim 1, in which the search instances are learned in that pattern image data of the geometric container feature are generated in which the geometric container feature is identified by a user.

3. Method according to claim 2, in which the pattern image data are generated by means of the at least one image recording device (8, 9, 10, 11).

4. Method according to claim 2, in which the pattern image data are generated by means of a separate image recording device (8, 9, 10, 11).

5. Method according to claim 1, in which the learning of the exclude instances comprises the following steps:
- rotation of the container through a specific number of degrees,
- generation of pattern image data of the search region of the container by means of the image recording device (8, 9, 10, 11),
- cutting of the search instance out of the search region,
- automatic learning of the remaining search region as an exclude instance,
- repetition of the preceding steps until the container has been rotated through 360°.

6. Method according to any one of the preceding claims, in which on output of an actual position, the actual position of the container is calculated from a perspective distortion of the geometric feature, a diameter of the container and a distance of the container from the at least one image recording device (8, 9, 10, 11).

7. Method according to any one of the preceding claims, in which the container is automatically rotated through a particular number of degrees if the geometric feature is not recognised by any of the at least one image recording devices (8, 9, 10, 11).

8. Computer program with program code means to perform all steps of a method according to any one of claims 1 to 7 when the computer programme is executed on a computer or corresponding calculator unit.

9. Computer program according to claim 8 which is stored on a computer-legible data carrier.

## Revendications

1. Procédé servant à orienter un contenant (2) par rapport à au moins une caractéristique de contenant géométrique dans une position théorique, dans le cadre duquel une évaluation de données d'image réelles générées au moyen au moins d'un dispositif de prise de vue (8, 9, 10, 11) dans une électronique de commande (12) permet d'accomplir une orientation du contenant (2), sachant que les données d'image réelles sont évaluées dans une zone de recherche au moyen d'un dispositif d'identification de motifs, qui délivre comme résultat une position réelle du contenant en cas d'identification de la caractéristique de contenant géométrique et qui signale si la caractéristique de contenant géométrique n'a pas été identifiée, sachant que
l'identification du motif a lieu en ce que l'électronique de commande (12) classe à l'aide des données d'image théoriques les données d'image réelles pour voir si elles contiennent la caractéristique de contenant géométrique,
**caractérisé en ce que** les données d'image théoriques comportent la caractéristique de contenant géométrique en tant qu'instance de recherche et en outre en tant qu'instances d'exclusion, et
**en ce que** l'instance de recherche et les instances d'exclusion sont stockées dans les données d'image théoriques lors d'un processus d'adaptation.

2. Procédé selon la revendication 1, dans le cadre duquel l'adaptation de l'instance de recherche s'effectue en ce que des données d'image de motifs de la caractéristique de contenant géométrique sont générées, dans lesquelles la caractéristique de contenant géométrique est identifiée par un utilisateur.

3. Procédé selon la revendication 2, dans le cadre duquel les données d'image de motifs sont générées au moyen du dispositif de prise de vue (8, 9, 10, 11) au moins au nombre d'un.

4. Procédé selon la revendication 2, dans le cadre duquel les données d'image de motifs sont générées au moyen d'un dispositif de prise de vue (8, 9, 10, 11) séparé.

5. Procédé selon la revendication 1, dans le cadre duquel l'adaptation des instances d'exclusion comporte les étapes suivantes consistant à :
- tourner le contenant d'un certain degré ;
- générer des données d'image de motifs de la zone de recherche du contenant au moyen du dispositif de prise de vue (8, 9, 10, 11) ;
- couper l'instance de recherche de la zone de recherche ;
- adapter automatiquement la zone de recherche restante en tant qu'instance d'exclusion ;
- répéter les étapes précédentes jusqu'à ce que le contenant soit tourné de 360°.

6. Procédé selon l'une quelconque des revendications précédentes, dans le cadre duquel lorsqu'une position réelle est délivrée, la position réelle du contenant est calculée à l'aide d'une déformation de perspective de la caractéristique géométrique, d'un diamètre du contenant et d'une distance entre le contenant et le dispositif de prise de vue (8, 9, 10, 11) au moins au nombre d'un.

7. Procédé selon l'une quelconque des revendications précédentes, dans le cadre duquel le contenant est tourné automatiquement d'un certain degré, si la caractéristique géométrique n'est identifiée par aucun des dispositifs de prise de vue (8, 9, 10 ,11).

8. Programme informatique comportant des moyens de code informatique pour la mise en oeuvre de toutes les étapes d'un procédé selon l'une quelconque des revendications 1 à 7, si le programme informatique est exécuté sur un ordinateur ou une unité de calcul correspondante.

9. Programme informatique selon la revendication 8, qui est stocké sur un support de données pouvant être lu par l'ordinateur.
